# DEMANDE DE BREVET EUROPEEN

(11) **EP 0 108 686 A1**
(43) Date de publication de la demande: **16.05.1984**
(21) Numéro de dépôt: 83402110.7
(22) Date de dépôt: 27.10.1983
(51) Int. Cl.: A62C 3/14, E05F 11/04

(54) **Treuil pour ouvrants divers servant à l'évacuation de fumées et à l'aération**

(30) Priorité: 02.11.1982 FR 8218317
(71) Demandeur: Allouche, Claude Jean Jacques, F-78260 Acheres (FR); ETABLISSEMENTS DAGEVILLE, F-3000 Bordeaux (FR)
(72) Inventeur: Allouche, Claude Jean Jacques, F-78260 Acheres (FR); Le Metais, Claude, F-33000 Bordeaux (FR)
(74) Mandataire: Madeuf, René Louis

(57) **Abrégé**

Le treuil pour ouvrants se compose d'un coffret (1) de forme parallélépipédique rectangle dans lequel est monté un carter (3) contenant un arbre pour permettre la rotation d'un tambour autour duquel peut s'enrouler le câble commandant l'ouverture ou la fermeture de l'ouvrant ce tambour (18) étant relié par un train d'engrenages (9 - 11 - 13) à un organe de manoeuvre constitué, par exemple, par une manivelle; de plus le pignon (13) peut être bloqué par un déclencheur électromagnétique radial à multiples positions de blocage dont l'alimentation électrique est contrôlée par deux interrupteurs (17 -18) et un interrupteur coup de poing (28) puis le tambour est également bloqué par l'intermédiaire d'une roue à rochet (10) coopérant avec un cliquet à tige (20) contrôlé par un électro-aimant (22) alimenté par l'un des interrupteurs (17) et l'interrupteur à coup de poing (28) à travers un contacteur (33).

## Description

On connaît déjà des treuils utilisés pour l'ouverture manuelle ou automatique de tout type d'ouvrants servant à l'évacuation des fumées ou à l'aération placés en toiture ou en façade en particulier au sommet des cages d'escaliers, des cages d'ascenseurs et des gaines pour conduits divers que l'on trouve dans des bâtiments à usage domestique, commercial et industriel. Ces ouvrants permettent lorsqu'ils sont fermés de préserver des intempéries les cages d'escaliers et autres conduits énoncés ci-dessus, et également lorsqu'ils sont ouverts d'aérer les locaux surtout par temps chaud.

De plus, ces ouvrants ou exutoires de fumée doivent s'ouvrir instantanément dans le cas de dégagement de fumée ou de gaz nocifs pour éviter la propagation de ceux-ci dans le bâtiment considéré.

Ces exutoires de fumée sont munis de dispositifs tendant à les maintenir ouverts, et ils sont maintenus fermés à l'aide d'un mécanisme de verrouillage, verrous mécaniques, électromagnétiques, fusibles thermiques ou treuils, permettant l'ouverture des exutoires et leur utilisation pour l'aération.

Or, tous ces mécanismes ne répondent pas à toutes les fonctions demandées par les nouveaux réglements de sécurité.

La présente invention remédie à cet inconvénient en créant un treuil qui peut être manoeuvré manuellement ou à l'aide d'un petit moteur mais dont le tambour, sur lequel s'enroule le câble de commande de l'exutoire de fumée est soumis au contrôle d'un déclencheur électromagnétique radial à multiples positions de blocage assurant une réponse immédiate permettant l'ouverture automatique instantanée de l'exutoire de fumée.

Conformément à l'invention, le treuil pour exutoire de fumée se compose d'un coffret de forme parallélépipédique rectangle dans lequel est monté un carter contenant un arbre pour permettre la rotation d'un tambour autour duquel peut s'enrouler le câble commandant l'ouverture ou la fermeture de l'ouvrant, ce tambour étant relié par un train d'engrenages à un organe de manoeuvre constitué, par exemple par une manivelle ; de plus, le pignon peut être bloqué par un déclencheur électromagnétique radial à multiples positions de blocage dont l'alimentation électrique est contrôlée par deux interrupteurs et un interrupteur coup de poing puis le tambour est également bloqué par l'intermédiaire d'une roue à rochet coopérant avec un cliquet à tige contrôlé par un électro-aimant alimenté par l'un des interrupteurs et l'interrupteur à coup de poing à travers un contacteur.

Suivant une autre caractéristique de l'invention, l'organe moteur permettant de faire tourner le tambour peut réenrouler le câble de l'exutoire de fumée est un moteur électrique dont l'alimentation est contrôlée par un circuit électrique indépendant du circuit de contrôle du déclencheur électromagnétique radial.

Diverses autres caractéristiques de l'invention ressortent d'ailleurs de la description détaillée qui suit.

Des formes de réalisation de l'objet de l'invention sont représentées, à titre d'exemples non limitatifs, aux dessins annexés.

La fig. 1 est une vue de face, en partie arrachée et coupée, du treuil pour la commande d'un exutoire de fumée.

La fig. 2 est une coupe suivant la ligne II-II de la fig. 1.

La fig. 3 est un schéma électrique du branchement du treuil.

A la fig. 1, le treuil pour la manoeuvre d'un exutoire de fumée est constitué par un coffret 1 présentant la forme d'un parallélépipède rectangle dans lequel est fixé, au moyen de vis 2, un carter 3 présentant dans son fond 3a un palier 4 dans lequel repose un arbre 5. La partie avant de l'arbre 5 tourne dans un palier 6 fixé dans le couvercle7du coffret 1, ce couvercle est maintenu également par les vis 2.

L'arbre 5 supporte un tambour 8 qui peut tourner avec l'arbre 5.

De plus, un pignon 9 solidaire du tambour 8 et de l'arbre 5 coopère avec la roue à rochet 10 dont il est solidaire.

Au-dessus du pignon 9 et engrenant avec lui, est monté un pignon 11 reposant dans une portée 111 du carter 3 sur l'un des côtés et, de l'autre côté, dans un palier à billes 12.

Finalement, le pignon 11 engrène avec un pignon 13 monté sur l'arbre 14 d'un déclencheur électromagnétique radial 15.

L'arbre 14 du déclencheur 15 est supporté à son extrémité extérieure par une boîte 16 solidaire du couvercle 7 pré- mentionné.

Le dessus 1a du coffret 1 porte deux boutons 17, 18 commandant des interrupteurs.

Comme cela est visible à la fig. 1, la roue à rochet 10 coopère avec la tige 20 formant masselotte, cette tige 20 étant guidée dans un boîtier 21 fixé dans le coffret 1 et présentant à sa partie supérieure un électro-aimant 22 dont le bobinage permet de soulever la tige 20 puisque celle-ci se termine par une armature magnétique non visible renfermée dans un électro-aimant 22.

L'alimentation de l'électro-aimant 22 ainsi que l'alimentation du déclencheur électromagnétique 15 se font par des conducteurs 24, 25 à travers les interrupteurs commandés par les boutons 17, 18 et par un dispositif "coup de poing" 28.

Bien entendu, l'extrémité du câble commandant l'ouverture et la fermeture de l'exutoire de fumée est fixée sur le tambour 8, ce câble passant à travers des ouvertures 30 prévues dans le coffret 1 et des ouvertures 31 prévues dans le carter 3. Des poulies de renvoi non représentées permettent de guider correctement le câble.

Comme le montre la fig. 3, lorsque l'on appuie sur le bouton 17, on coupe l'alimentation de l'électro-aimant 22. Ainsi la tige 20 descend dans la position représentée à la fig. 1 sur la roue à rochet 10 mais la tige est libre de ses mouvements.

De plus, et en même temps, le contacteur 33 ouvre et coupe l'alimentation du déclencheur électromagnétique radial 15. A ce moment, le tambour 8 est libre puisque le pignon 13 peut tourner librement et l'on peut donc soit dévider le câble soit réenrouler le câble du tambour 8 afin d'ouvrir ou de fermer l'exutoire de fumée.

Dans le cas d'une commande manuelle, la manivelle est montée sur le pignon 11 en 11a puisque ce pignon présente une ouverture en carré permettant la mise en place de l'extrémité de la manivelle.

Cette dernière peut être également remplacée par un moteur électrique, si on le désire. Dans ce cas, le moteur électrique peut être judicieusement disposé à l'intérieur du coffret 1 et son arbre attaque le prolongement 111 du pignon 11.

Lorsque le câble est réenroulé sur le tambour 8 et si on appuie sur le bouton 18, on referme l'interrupteur 118 et, de ce fait, l'électro-aimant 22 est réalimenté. La tige 20 est soulevée, ce qui fait que la roue à rochet 10 est dégagée mais en même temps le déclencheur électromagnétique radial 15 est alimenté en bloquant le pignon 13 et les pignons 11 et 9.

Le tambour 8 est donc verrouillé et le câble maintenu en position enroulée.

Lorsque pour une raison quelconque il y a lieu d'ouvrir instantanément l'exutoire de fumée, on brise, dans un coup de poing, la glace protégeant le dispositif 28 ce qui a pour effet d'ouvrir le circuit d'alimentation du déclencheur électromagnétique radial 15, et donc de libérer la transmission par pignons 13, 11, 9 ce qui libère également le tambour 8. L'ouverture instantanée de l'exutoire de fumée est donc possible puisque le câble se déroule librement.

Les locaux, les cages d'escaliers, d'ascenseurs et autres gaines sont aussi mis à l'air libre instantanément.

Il y a lieu de noter que le déclencheur électromagnétique radial 15 est conçu de façon à permettre son blocage et son déblocage dans toutes les positions intermédiaires entre la position fermée et la position ouverte totalement de l'exutoire de fumée en permettant ainsi de limiter l'ouverture de l'exutoire et également de réenrouler le câble à tout moment pour permettre une fermeture rapide de l'exutoire de fumée. Ce dispositif électromagnétique radial 15 étant à multiples positions permet une aération modulée des enceintes sur lesquelles sont montés les ouvrants divers utilisés couramment dans ces bâtiments.

Dans certains cas, la masselotte 20 peut être remplacée par un organe de blocage équivalent tel que cliquet ou autre.

## Revendications

1 - Treuil pour ouvrants divers servant à l'évacuation de fumées et à l'aération qui se compose d'un coffet (1) de forme parallélépipédique rectangle dans lequel est monté un carter (3) contenant un arbre (5) pour permettre la rotation d'un tambour (8) autour duquel peut s'enrouler le câble commandant l'ouverture ou la fermeture de l'ouvrant ce tambour (8) étant relié par un train d'engrenages (9 - 11 - 13) à un organe de manoeuvre constitué, par exemple, par une manivelle, caractérisé en ce que le pignon (13) peut être bloqué par un déclencheur électromagnétique radial (15) à multiples positions de blocage dont l'alimentation électrique est contrôlée par un circuit de contrôle comprenant deux interrupteurs (17 - 18) et un interrupteur coup de poing (28) puis en ce que le tambour (8) est également bloqué par l'intermédiaire d'une roue à rochet (10) coopérant avec un organe de blocage (20) contrôlé par un électro-aimant (22) alimenté par l'un des interrupteurs (17) et l'interrupteur à coup de poing (28) à travers un contacteur (33).

2 - Treuil suivant la revendication 1, caractérisé en ce que l'on prévoit un moteur électrique permettant de faire tourner le tambour (8) pour réenrouler le câble de l'ouvrant, le moteur électrique ayant une alimentation qui est contrôlée par un circuit électrique indépendant du circuit de contrôle du déclencheur électromagnétique radial.

1 - Treuil pour ouvrants divers servant à l'évacuation de fumées et à l'aération qui se compose d'un coffret (1) de forme parallélépipédique rectangle dans lequel est monté un carter (3) contenant un arbre (5) pour permettre la rotation d'un tambour (8) autour duquel peut s'enrouler le câble commandant l'ouverture ou la fermeture de l'ouvrant, ce tambour (8) étant relié par un train d'engrenages (9 - 11 - 13) à un organe de manoeuvre constitué, par exemple, par une manivelle, le tambour (8) du treuil est d'abord bloqué par l'intermédiaire d'une roue à rochet (10) coopérant avec un organe de blocage (20) contrôlé par un électro-aimant (22) alimenté par l'un des interrupteurs (17) et un interrupteur coup de poing (28) à travers un contacteur (33), caractérisé en ce que le pignon (13) du train d'engrenages (9 - 11 - 13) peut être bloqué par un déclencheur électromagnétique radial (15) à multiples positions de blocage dont l'alimentation électrique est contrôlée par deux interrupteurs (17 - 18) et un interrupteur coup de poing (28).

2 - Treuil suivant la revendication 1, caractérisé en ce que l'organe moteur permettant de faire tourner le tambour (8) pour réenrouler le câble de l'ouvrant est un moteur électrique dont l'alimentation est contrôlée par un circuit électrique indépendant du circuit de contrôle du déclencheur électromagnétique radial.
